# EUROPÄISCHE PATENTSCHRIFT

(11) **EP 0 081 159 B1**
(45) Veröffentlichungstag und Bekanntmachung des Hinweises auf die Patenterteilung: **13.07.1988**
(21) Anmeldenummer: 82110927.9
(22) Anmeldetag: 26.11.1982
(51) Int. Cl.: B27B 5/12

(54) **Vorrichtung zur spanabhebenden Bearbeitung von Hölzern mit Zylindersägen**
Device for chip-cutting wooden workpieces by means of cylinder saws
Dispositif d'usinage par enlèvement de copeaux des pièces en bois au moyen de scies cylindriques

(30) Priorität: 03.12.1981 DE 3147917
(43) Veröffentlichungstag der Anmeldung: 15.06.1983
(73) Patentinhaber: ROBOTO Depotsysteme Gesellschaft mbH., A-6850 Dornbirn (AT)
(72) Erfinder: ROBOTO Depotsysteme Gesellschaft mbH., A-6850 Dornbirn (AT)
(74) Vertreter: Riebling, Peter, Dr.-Ing.

(56) Entgegenhaltungen:
- US-A- 2 753 899
- US-A- 2 780 896
- US-A- 3 630 245
- US-A- 3 653 417
- THE OFFICIAL GAZETTE OF THE UNITED STATES PATENT OFFICE, 24. Juni, 1884, Seite 1250, US-A-300 784

## Beschreibung

Die Erfindung betrifft eine Vorrichtung zur spanabhebenden Bearbeitung von Hölzern, insbesondere Balken oder Brettern, nach dem Oberbegriff des Patentanspruchs 1.

Eine derartige Vorrichtung ist nach US-A-3 630 245 bereits bekannt. Dort ist die Zylindersäge auf dem Maschinengestell in Böcken mit Gleitlagern gelagert und ausserdem in einem Spannfutter gehalten. Nachteilig hierbei war es, dass die 'Zylindersäge nur schwer ausgewechselt werden konnte.

Aufgabe der Erfindung ist es, eine Vorrichtung zur spanabhebenden Bearbeitung von Hölzern der eingangs genannten Art so zu gestalten, dass bei stabiler, erschütterungsfreier Lagerung der Zylindersäge diese einfach ausgewechselt werden kann.

Zur Lösung der gestellten Aufgabe sieht die Erfindung vor, dass dem Umschlingungsbereich des Riemens gegenüberliegend in Längsrichtung zwei hintereinander angeordnete Tragrollen vorgesehen sind und dass seitlich an der Zylindersäge im Bereich der Mittelachse einander gegenüberliegende Führungsrollen vorgesehen sind, die in Längsrichtung paarweise hintereinander liegen.

Durch diese Lagerung wird eine Vielzahl von Lagerstellen vermieden. Die Zylindersäge liegt nur auf zwei in Längsrichtung hintereinander liegenden Tragrollen auf. Die seitlich anliegenden Führungsrollen haben nur eine Führungsfunktion. Insoweit kann die Zylindersäge leicht ausgewechselt werden und es wird ein weitgehend erschütterungsfreier Lauf erreicht, da weitere, die Zylindersäge einspannende, Lagerstellen fehlen. Insoweit wird vermieden, dass Erschütterungen oder Verformungen der Zylindersäge, die von einer Lagerstelle ausgehen könnten, sich auf eine weitere Lagerstelle übertragen.

In Ausgestaltung der Erfindung ist es vorgesehen, dass die Antriebsscheibe des Riemens unterhalb der Tragrollen angeordnet ist, und mit der Längsmittenachse der Zylindersäge fluchtet. Hierdurch wird die Zylindersäge vom Antriebsriemen umschlungen und symmetrisch auf den Tragrollen gehalten, wobei durch den dämpfenden Einfluss des Riemens etwaige Erschütterungen zusätzlich abgefangen werden.

Vorteilhaft können die Angriffspunkte der Führungsrollen an der Zylindersäge gegenüber den Tragrollen um 90° versetzt angeordnet sein. Hierdurch wird in einfacher konstruktiver Ausführung ein Abkippen oder Anschwingen der Zylindersäge vermieden, da etwaige Auslenkungen der Zylindersäge dort im Bereich der grössten Auslenkung von den Führungsrollen abgefangen werden.

In einer Weiterbildung der Erfindung kann eine zusätzliche Verzahnung am Auslaufende der Zylindersäge vorgesehen sein, die mit ihrem Aussendurchmesser den Aussendurchmesser der einlaufseitig angeordneten Verzahnung überragt. Hierdurch kann eine zweifache Bearbeitung des zu sägenden Holzbalkens vorgenommen werden. Einlaufseitig wird der Holzbalken zunächst grob zurecht gesägt, während die an der Auslaufseite der gleichen Zylindersäge angeordnete Verzahnung den so zurecht gerichteten Holzbalken noch weiter spanabhebend bearbeitet, z.B. schlichtet, fräst, mit Riefen versieht oder dergleichen.

Weiterhin kann vorteilhaft am Auslaufende der Zylindersäge eine Hobelvorrichtung angeordnet werden, die dem gesägten Profil des Holzbalkens angepasste, angetriebene Profilhobelwellen aufweist. Hierdurch kann ein durch die Zylindersäge vorgesägtes Profil in der nachgeschalteten Hobeleinrichtung von der gleichen Zufuhreinrichtung aus in einfacher Weise weiter profiliert werden.

Das weitere Patentbegehren ergibt sich aus den weiteren Unteransprüchen.

Im folgenden wird die Erfindung anhand einer lediglich einen Ausführungsweg darstellenden Zeichnung näher erläutert.
Fig. 1: schematisiert gezeichnete Stirnansicht auf eine in einem Maschinengestell gelagerte Zylindersäge;
Fig. 2: Schnitt gemäss der Linie 11-11 in Figur 1;
Fig. 3: schematisiert gezeichnete Stirnansicht einer Hobelvorrichtung mit Profilhobelwellen;
Fig. 4: Draufsicht auf die Vorrichtung nach Figur 3;
Fig. 5 bis 10: Schnitt durch mit der Zylindersäge und der Hobelvorrichtung bearbeitete Holzbalken bzw. -bretter und Darstellung deren Verbindung zu festen Wandelementen.

In Figur 1 und 2 ist lediglich die Lagerung einer einzigen Zylindersäge 6 an einem Maschinengestell 1 gezeichnet. Die zugeordneten Zuführtische, Auslauftische, Führungselemente und Niederhalter sind der Einfachheit halber fortgelassen. Die dementsprechenden Konstruktionselemente sind bekannt und beispielsweise aus der AT-PS 286 602 zu entnehmen. Auch ist es möglich, in Durchlaufrichtung gesehen, mehrere Zylindersägen 6 hintereinanderliegend anzuordnen, wobei jede Zylindersäge 6 dann entsprechend dem Vorschlag nach Figur 1 und 2 gelagert ist.

Die Zylindersäge 6 ist in einer halbrundförmigen Ausnehmung 5 in dem Maschinengestell 1 gelagert. Am Aussenumfang der Zylindersäge 6 liegen gleichmässig radial verteilt drei Rollen an. Zur seitlichen Führung in horizontaler Ebene sind die Führungsrollen 3, vorgesehen, während eine untere Tragrolle 2 die Zylindersäge 6 in vertikaler Richtung trägt und den Zug auffängt, der von dem über den Aussenumfang der Zylindersäge 6 geschlungenen Riemen 9 ausgeübt wird.

Der zu verarbeitende Holzbalken 8 wird auf den - lediglich schematisch angedeuteten - Zuführtisch 17 aufgelegt, und in Pfeilrichtung 12 (vergleiche Figur 2) der stirnseitig angeordneten Verzahnung 7 der Zylindersäge 6 zugeführt. Wesentlich hierbei ist, dass die durch den Zuführtisch 17 definierte Auflageebene 18 unterhalb der Verzahnung 7 der Zylindersäge 6 liegt, damit das stirnseitige Profil des zu verarbeitenden Holzbalkens 8 voll von der Verzahnung 7 erfasst wird. Im Bereich des Zuführtisches 17 können noch weitere Tragrollen 11 vorgesehen sein, um ein leichtes Zuführen des Holzbalkens 8 zu der Verzahnung 7 der Zylindersäge 6 zu ermöglichen. Ebenso sind noch seitliche Führungsrollen 13, 14 vorgesehen, die den Holzbalken 8 seitlich führen und sich kraftschlüssig an dessen Seitenkanten anlegen.

Die Trag- und Führungsrollen 2, 3, 4 sind gemäss der Darstellung in Figur 2 in axialer Richtung paarweise hintereinanderliegend angeordnet, um eine Verkantung der Zylindersäge 6 in axialer Richtung zu vermeiden. Am Aussenumfang der Zylindersäge 6 sind hintereinanderliegend radiale Nuten 15, 16 vorgesehen. In die Nut 16 greift der Riemen 9 ein, während in die Nuten 15 die Trag- und Führungsrollen 2, 3, 4 eingreifen. Auf diese Weise erfolgt eine axiale Verschiebungssicherung der Zylindersäge 6 am Maschinengestell 1.

Die Längsmittenachse 19 der Zylindersäge 6 fluchtet damit mit der Achse der Tragrolle 2 und diese wiederum mit der Achse der nicht näher dargestellten Antriebsscheibe für den Riemen 9.

Es ist ferner vorgesehen, dass das gesamte Maschinengestell 1 in bezug zu dem Zuführtisch 17 in den Pfeilrichtungen 10, 10' vertikal verstellbar ist. Ebenso ist es möglich, den Zuführtisch 17 selbst in diesen Pfeilrichtungen zu verstellen.

Eine andere, nicht zeichnerisch dargestellte Ausführungsform sieht vor, dass die Achsen der Trag- und Führungsrollen 2, 3, 4 selbst noch in horizontaler und vertikaler Richtung einstellbar sind, damit Zylindersägen 6 unterschiedlichen Durchmessers verwendet werden können.

Die Auswechslung der Zylindersäge 6 erfolgt besonders einfach, weil lediglich der Riemen 9 abgenommen werden kann, während dies bei den Anordnungen des Standes der Technik sehr schwierig nur gelang, weil das im Innenprofil der Zylindersäge angeordnete Führungsstück entfernt werden musste, oder die Zylindersäge axial herausgezogen werden musste, wobei die in Durchlaufrichtung vorne und hinten liegenden Konstruktionsteile des Maschinengestells abgebaut werden mussten.

Die Figuren 3 und 4 zeigen schematisiert eine hinter der Zylindersäge 6 angeordnete Hobelvorrichtung, die gemäss dem Ausführungsbeispiel aus vier gleichmässig radial am Umfang verteilten Profilhobelwellen 20, 21, 22, 23 besteht. Jede Profilhobelwelle 20 bis 23 weist ein Viertelrundes-Profil auf, so dass in dem gezeigten Ausführungsbeispiel das ausgesägte Vollrund-Profil des Holzbalkens 8 noch weiter im Sinne einer Durchmesser-Verkleinerung bearbeitet werden kann. Die Achsen der Profil-Hobelwellen 20 bis 23 sind einzeln in bezug zur Längsmittenachse 25 des Holzbalkens 8 zustellbar, so dass es möglich ist, nur eine, zwei, drei oder vier der Profilhobelwellen 20 bis 23 zum Einsatz zu bringen. Jede Profilhobelwelle weist mindestens zwei gegenüberliegende Hobelmesser 24 auf, mit denen die spanabhebende Bearbeitung vorgenommen wird.

Die Profilhobelwellen 20 bis 23 können wahlweise einzeln oder auch paarweise angetrieben sein. Der Antrieb erfolgt ebenfalls über Antriebsscheiben und Antriebsriemen oder auch über andere bekannte Antriebe, wie z. B. Getriebe oder dergleichen.

Figur 4 zeigt, dass die obere Profil-Hobelwelle 20 in Durchlaufrichtung (Pfeilrichtung 12) hinter den seitlichen Profilhobelwellen 21, 23 nachgeordnet ist.

Die Figuren 5 bis 10 zeigen verschiedene Profilformen, wie sie mit einer Vorrichtung nach der Erfindung hergestellt werden können, nämlich durch eine Hintereinanderschaltung einer Zylindersäge nach den Figuren 1 und 2 sowie einer Hobelvorrichtung nach den Figuren 3 und 4.

In Figur 5 ist gezeigt, wie die Holzwand eines Blockhauses aus zwei Profilen 30 erstellt werden kann. Jedes Profil 30 besteht aus einer glatten Innenseite und einer gewölbten Aussenseite, wobei die Verbindung der beiden Profile 30 durch dazwischen angeordnete Passfedern 32 und eine Dichtung 31 erfolgt.

Die Figuren 6 und 7 zeigen Decken- oder Wandverkleidungen mit ebenfalls allseitig bearbeiteten Profilen 33, 34 bzw. 37, 39. Die Profile 33, 34 sind entweder durch eine Falzverbindung 35 oder durch eine Nut-Federverbindung 36 verbunden. Das Profil 33 besteht aus einer ebenen Innenseite und einer konkav (einwärts) gewölbten Aussenseite. Das Profil 34 ist im Gegensatz hierzu konvex gewölbt.

Die in Figur 7 gezeigten Profilformen 37, 39, 40 zeigen ähnliche Formgebungen; sie sind aus gleichartigen Profilformen erstellt und jeweils durch Falzverbindungen 38, 41 miteinander verbunden.

Die Figuren 8 bis 10 zeigen Vollrund-Profile mit daran angearbeiteten Verbindungen 43, 45, 47. Das Rund-Profil 42 nach Figur 8 ist zur Erstellung von Blockhäusern gedacht, ebenso wie das Oval-Profil 44 nach Figur 9 oder das im Durchmesser kleinere Rund-Profil 46 nach Figur 10. Wegen der Erstellung von Blockhäusern können auch Palisadenwände oder dergleichen mit solchen Rundprofilen 42, 44, 46 erstellt werden. Mit den Zahlen 31, 43, 47 sind Dichtungen bezeichnet.

## Patentansprüche

1. Vorrichtung zur spanabhebenden Bearbeitung von Hölzern, insbesondere Balken (8) oder Brettern, die in axialer Richtung auf einem Zuführtisch (17) aufgelegt einer oder mehreren an einem Maschinengestell (1) über Riemen (9) drehbar angetriebenen Zylindersägen (6) zuführbar sind, wobei jede Zylindersäge (6) mindestens an der vorderen Stirnseite eine Verzahnung (7) trägt und am Maschinengestell (1) radial und axial unverschiebbar gelagert ist, bei der die durch den Zuführtisch (17) gegebene Auflageebene unterhalb der Stirnseite der Zylindersäge (6) einstellbar ist und bei der die Zylindersäge (6) in einer Ausnehmung (5) des Maschinengestells (1) drehbar gehalten ist und bei der die Riemen (9) den Aussenumfang der Zylindersäge (6) in Form eines geschlossenen Bandes umfasst und bei der die Zylindersäge (6) auf Tragrollen (2) lagert, die am Aussenumfang der Zylindersäge in Nuten (15) eingreifen, dadurch gekennzeichnet, dass dem Umschlingungsbereich des Riemens (9) gegenüberliegend in Längsrichtung zwei hintereinander angeordnete Tragrollen (2) vorgesehen sind und dass seitlich an der Zylindersäge (6) im Bereich der Mittelachse einander gegenüberliegende Führungsrollen (3, 4) vorgesehen sind, die in Längsrichtung paarweise hintereinanderliegen.

2. Vorrichtung nach Anspruch 1, dadurch gekennzeichnet, dass die Antriebsscheibe des Riemens (9) unterhalb der Tragrollen (2) angeordnet ist und mit der Längsmittenachse der Zylindersäge (6) fluchtet.

3. Vorrichtung nach Anspruch 1, dadurch gekennzeichnet, dass die Angriffspunkte der Führungsrollen (3, 4) an der Zylindersäge (6) gegenüber den Tragrollen (2) um 90° versetzt sind.

4. Vorrichtung nach Anspruch 1, dadurch gekennzeichnet, dass eine zusätzliche Verzahnung am Auslaufende der Zylindersäge (6) angeordnet ist, die mit ihrem Aussendurchmesser den Aussendurchmesser der einlaufseitig angeordneten Verzahnung (7) überragt.

5. Vorrichtung nach Anspruch 1, dadurch gekennzeichnet, dass am Auslaufende der Zylindersäge (6) eine Hobelvorrichtung angeordnet ist, die dem gesägten Profil des Holzbalkens (8) angepasste, angetriebene Profilhobelwellen (20, 21, 22, 23) aufweist.

6. Vorrichtung nach Anspruch 1, dadurch gekennzeichnet, dass am Aussenumfang des gesägten Holzbalkens (8) vier Profilhobelwellen (20, 21, 22, 23) gleichmässig verteilt angeordnet sind, von denen jede in ihrem Abstand zur Längsmittenachse (25) des Holzbalkens (8) einstellbar ist.

7. Vorrichtung nach Anspruch 6, dadurch gekennzeichnet, dass die Profilhobelwellen (20, 21, 22, 23) paarweise angetrieben sind.

## Claims

1. Apparatus for the chip-removing machining of timbers, in particular beams (8) or boards, which, laid in the axial direction on a feed table (17), can be fed to one or more cylinder saws (6) which are driven rotatably on a machine frame (1) by way of belts (9), each cylinder saw (6) carrying at least on the front end face a toothing (7) and being mounted on the machine frame (1) so as to be radially and axially non-displaceable, in which the support plane afforded by the feed table (17) underneath the end face of the cylinder saw (6) is adjustable and in which the cylinder saw (6) is held rotatably in a recess (5) of the machine frame (1) and in which the belt (9) embraces the outer periphery of the cylinder saw (6) in the form of a closed band and in which the cylinder saw (6) is mounted on carrying rollers (2) which engage at the outer periphery of the cylinder saw in grooves (15), characterised in that opposite the looping region of the belt (9) in the longitudinal direction are provided two carrying rollers (2) which are arranged one behind the other and in that provided laterally on the cylinder saw (6) in the region of the centre axis are mutually opposed guide rollers (3, 4) which lie one behind the other in pairs in the longitudinal direction.

2. Apparatus according to claim 1, characterised in that the driving pulley of the belt (9) is arranged underneath the carrying rollers (2) and is in alignment with the longitudinal centre axis of the cylinder saw (6).

3. Apparatus according to claim 1, characterised in that the points of application of the guide rollers (3, 4) on the cylinder saw (6) are offset by 90° relative to the carrying rollers (2).

4. Apparatus according to claim 1, characterised in that arranged at the delivery end of the cylinder saw (6) is an additional toothing which projects with its outside diameter beyond the outside diameter of the toothing (7) arranged at the feed side.

5. Apparatus according to claim 1, characterised in that arranged at the delivery end of the cylinder saw (6) is a planing device which has driven profile planing rollers (20, 21, 22, 23) which are adapted to the sawn profile of the wooden beam (8).

6. Apparatus according to claim 1, characterised in that arranged distributed uniformly on the outer periphery of the sawn wooden beam (8) are four profile planing rollers (20, 21, 22, 23) each of which is adjustable in its spacing from the longitudinal centre axis (25) of the wooden beam (8).

7. Apparatus according to claim 6, characterised in that the profile planing rollers (20, 21, 22, 23) are driven in pairs.

## Revendications

1. Dispositif pour usiner par enlèvement de copeaux des pièces de bois, notamment des poutres (8) ou des planches, aptes à être acheminées en étant posées dans une direction axiale sur une table d'alimentation (17) d'une ou plusieurs scies cylindriques (6) entraînées en rotation sur un bâti de machine (1) par l'intermédiaire d'une courroie (9), chacune des scies cylindriques (6) portant, sur sa face d'attaque avant, au moins une denture (7) et étant montée sur le bâti de machine (1) d'une manière fixe radialement et axialement, dans lequel le plan d'appui défini par la table d'alimentation (17) au-dessous de la face d'attaque de la scie cylindrique (6) est réglable, tandis que la scie cylindrique (6) est maintenue mobile en rotation dans un évidement (5) du bâti de machine (1), et dans lequel la courroie (9) entoure la circonférence de la scie cylindrique (6), sous la forme d'une bande sans fin, tandis que la scie cylindrique (6) est en appui sur des rouleaux porteurs (2) qui viennent en prise avec des rainures (15) au niveau de la circonférence de celle-ci, caractérisé en ce que sont prévus, faisant face à la zone d'enroulement de la courroie (9), dans une direction longitudinale, deux rouleaux porteurs (2) disposés l'un derrière l'autre, et en ce que, sur les côtés de la scie cylindrique (6), sont prévus, disposés en vis-à-vis dans la zone de l'axe médian, des rouleaux de guidage (3, 4) installés par paire l'un derrière l'autre, dans une direction longitudinale.

2. Dispositif selon la revendication 1, caractérisé en ce que la poulie menante de la courroie (9) est disposée au-dessous des rouleaux porteurs (2) et alignée avec l'axe médian longitudinal de la scie cylindrique (6).

3. Dispositif selon la revendication 1, caractérisé en ce que les points d'attaque des rouleaux de guidage (3, 4) au niveau de la scie cylindrique (6) sont décalés de 90° par rapport aux rouleaux porteurs (2).

4. Dispositif selon la revendication 1, caractérisé en ce qu'il est prévu, au niveau de l'extrémité aval de la scie cylindrique (6), une denture supplémentaire dont le diamètre extérieur est supérieur à celui de la denture (7) disposée en amont.

5. Dispositif selon la revendication 1, caractérisé en ce qu'il est prévu, au niveau de l'extrémité aval de la scie cylindrique (6), un dispositif raboteur qui présente des arbres de rabot profilés (20, 21, 22, 23) entraînés et adaptés au profil scie de la poutre en bois (8).

6. Dispositif selon la revendication 1, caractérisé en ce qu'il est prévu, répartis régulièrement sur la circonférence de la poutre en bois (8) sciée, quatre arbres de rabot profilés (20, 21, 22, 23) dont chacun est réglable quant à son écartement par rapport à l'axe médian longitudinal (25) de la poutre en bois (8).

7. Dispositif selon la revendication 6, caractérisé en ce que les arbres de rabot profilés (20, 21, 22, 23) sont entraînés deux par deux.
